# FASCICULE DE BREVET EUROPEEN

(11) **EP 0 009 485 B1**
(45) Date de publication et mention de la délivrance du brevet: **12.01.1983**
(21) Numéro de dépôt: 79900099.7
(22) Date de dépôt: 12.01.1979
(51) Int. Cl.: B25B 7/04

(54) **PINCE MANUELLE A MACHOIRES AMOVIBLES**
MANUELLE ZANGE MIT LÖSBAREN BACKEN
HAND PLIERS WITH DETACHABLE JAWS

(30) Priorité: 27.01.1978 FR 7802266
(43) Date de publication de la demande: 16.04.1980
(73) Titulaire: AUZOU, Paul, F-94300 Vincennes (FR)
(72) Inventeur: AUZOU, Paul, F-94300 Vincennes (FR)
(86) Numéro de dépôt international: FR7900002
(87) Numéro de publication internationale: WO7900555

## Description

La présente invention a pour objet une pince manuelle à mâchoires amovibles selon le préambule de la revendication 1. Une telle pince est décrite dans le document US-A-2693726.

Tous les dispositifs manuels actuellement connus pour maintenir de petits éléments tels que: pointes, vis-écrous, rondelles etc, sont des pinces de toutes formes et de tous formats, souvent spécialement conçues pour certains travaux (notamment pour travailler dans des endroits peu accessibles). Il était donc regrettable qu'il n'existe pas une pince pouvant s'adapter à faciliter l'exécution de multiples travaux, notamment minutieux et difficilement accessibles.

Les caractéristiques de la solution de ce problème technique se trouvent dans la partie caractérisante de la revendication 1. En effet, la conception de cet outil est telle, qu'elle permet à la pince elle-même de saisir et maintenir de petits éléments, dans de très bonnes conditions et dans des endroits peu accessibles, mais ses possibilités d'utilisations sont considérablement augmentées par l'adjonction (par un simple geste) sur les mâchoires de celle-ci, d'autres mâchoires servant à de multiples usages, étudiées pour des travaux particulièrement difficiles. Le dessin annexé represénte, à titre d'exemple, une forme d'exécution de l'objet de l'invention.

En référence au dessin ci-annéxé.
La figure 1 représente la pince en élévation,
la figure 2 la mâchoire amovible en élévation,
la figure 3 la pince en coupe suivant AB,
la figure 4 la mâchoire amovible en coupe suivant CD.

Cette pince se compose de deux branches ou leviers 1 et 2. Chaque levier présente trois parties: à une extrémité des mâchoires effilées au centre la plaque de métal constituant l'ensemble est découpée suivant un profil déterminé, et repliée en forme de U.

L'autre extrémité forme une partie de la poignée, cette partie est enrobée de matière plastique rigide, pour former la poignée complète (3).

Dans la partie centrale du levier (1), vient se loger la partie centrale du levier (2).

L'axe de pivot (4) traverse les deux leviers, l'écrou (5) est vissé sur la partie filetée de l'axe (4) et maintien l'ensemble, ainsi les deux leviers ont la possibilité de pivoter, donc les mâchoires de la pince de s'écarter ou de se rapprocher.

Enroulé autour du pivot 4, nous avons un ressort 6 en spirale, dont les extrémités des branches font pression sur l'intérieur des poignées 3. Cette pression permit de maintenir à l'extrémité des mâchoires, dans les encoches (7), des petits éléments tels que pointes, écrous, vis, petites pièces etc. Ces éléments sont libérés par pression des doigts de la main sur les deux poignées (3).

Pour permettre une fixation extrêmement rapide des mâchoires amovibles (10) sur les mâchoires de la pince, celles-ci présentent les particularités ci-après: à la base des mâchoires de la pince est pratiqué un emboutissage en creux, donnant sur l'autre face les bossages (8). Dans le profil de la mâchoire, sur sa partie extérieure, est pratiqué un décrochement (9) formant butée. D'autre part, les mâchoires amovibles (10) sont constituées d'une bande de métal dont la découpe présente les pattes 11. 12. 13. Ces pattes sont repliées en forme de U de manière à former une glissière dont la largeur est sensiblement égale à l'épaisseur des mâchoires de la pince. La découpe de la bande en métal présente à sa base une partie effilée, à son extrémité est pratiqué un emboutissage en creux (14) de la même importance que celui éxécuté sur les mâchoires de la pince.

L'autre extrémité de la mâchoire amovible peut présenter différentes formes, différentes longueurs, différentes encoches, être repliées suivant des angles différentes, être magnétique etc.

Les mâchoires amovibles se fixent sur les mâchoires de la pince, en engageant les pattes 11-12-13 sur celles-ci et en les faisant glisser de la pointe ver la base, la patte (13) venant en butée sur le décrochement (9). D'autre part, étant donné que les mâchoires de la pince sont effilées, les mâchoires amovibles sont parfaitement maintenues, car elles viennent se bloquer par coincement vers la base de la mâchoire de la pince.

Le verrouillage de l'ensemble est assuré par l'engagement du bossage (8) dans l'emboutissage en creux (14) de la mâchoire amovible; c'est la flexibilité du métal de la partie effilée qui assure ce verrouillage. Les mâchoires amovibles sont séparées des mâchoires par le geste inverse de la fixation, c'est à dire exerçant une traction sur les deux parties.

L'objet de l'invention de cette pince et de ses mâchoires amovibles est de donner la pos- siLilité de saisir, maintenir, présenter, loger, insérer, écarter etc, des éléments tels que: vis-écrous-tiges-circlips-petites pièces servant pour réparations, foabrications, entretien d'appareillages et de matériels: mécaniques, életriques, téléphoniques, électroniques etc. Ces travaux peuvent être éxécutés dans des endroits très difficilement accessibles.

## Revendications

1. Pince manuelle à mâchoires amovibles, pour de multiples utilisations et usages, du type dans lequel les mâchoires de la pince ont la possibilité de saisir et maintenir de petits éléments et soient constituées de manière à recevoir des mâchoires amovibles (10) qui viennent se fixer sur les mâchoires de la pince avec guidage latèral et blocage longitudinal, caractérisé en ce que, premièrement, le guidage latéral est obtenu, à partir de pattes (11) (12) (13) formées par des découpes de la bande de métal constituent chaque mâchoire amovible et repliées en forme de U, de manière à former une glissiere destinée à être engagée par glissement de la pointe vers la base de la mâchoire de la pince, formant une partie effilée et permettant un blocage de la mâchoire amovible par coincement et en ce que, deuxièmement, la mise en butée longitudinale est obtenue à partir d'un décrochement (9) de la mâchoire, sur lequel vient en butée la patte (13) de la mâchoire amovible correspondante et en ce que, troisièmement, le verrouillage longitudinal est obtenu à partir d'une partie effilée et flexible, situés à la base de la mâchoire amovible et portant à son extrémité en emboutissage (14) destiné à s'appliquer sur un emboutissage correspondant (8) pratiqué à la base des mâchoires de la pince et assurant de ce fait le verrouillage par la flexibilité de cette partie effilée.

2. Pince manualle selon la revendication 1 caractérisée en ce que l'emboutissage des mâchoires amovibles est un emboutissage en creux (24) venant s'appliquer sur le bossage (8) de l'emboutissage pratiqué sur les mâchoires de la pince.

## Patentansprüche

1. Handzange mit abnehmbaren Backen, für vielseitige Anwendungen und Gebrauchsarten, von den Art, bei der die Zangenbacken die Möglichkeit haben, kleine Teile zu Fassen und zu halten, und so gebaut sind, da sie mittels Querführung und Längsblockierung auf die Zangenbacken zu befestigende abnehmbare Backen (10) aufnehmen können, wobei als besondere Bigenschaft, erstens die Querführung von Laschen (11) (12) (13) ausgehend erhalten wird, die jeweils aus Metallstreifenschnitten erhalten werden, welche jede der beweglichen Backen darstellen und U-förmig gebogen sind, um so die Gleitshiene zu bilden, die durch Binschub ihrer Spitze zur Backenbasis der Zange die einen sich verjüngenden Teil bildet, eingeführt wird und die Blockierung der beweglichen Backe durch Klemmen ermöglich, außerdem wird der Anschlag in Längsrichtung von einem Absatz (9) der Backe ausgehend erhalten, auf welchem die Lasche (13) der beweglichen Backe in Anschlag kommt, und drittens wird die Längsverriegelung von einem sich verjüngenden und biegsament Teil aus erhalten, der an der Basis der beweglichen Backe liegt und an seinem Ende eine Tiefung (14) besitzt, die dazu bestimmt ist, auf eine entsprechende Tiefung (8) an der Basis der Zangenbacken zu passen, und somit die Verriegelung durch die Biegsamheit dieses verjüngten Teiles zu erhalten.

2. Handzange gemäß Erfindungsbeanspruchung 1, dadurch charakterisiert, daß die Tiefung der beweglichen Backen eine Holtiefung (14) ist, die auf eine an den Zangenbacken angebrachte Warze (8) aufliegt.

## Claims

1. Hand pliers with removable jaws, for multiple uses and applications, the pliers jaws have the capability of grabbing and holding small elements and are designed in such a way as to receive removable jaws (10) which are attached to the pliers jaws with lateral guiding and longitudinal locking, such that lateral guiding is obtained first, from lugs (11) (12) (13) made from u-shaped cut-outs in the metal band making up each removable jaw, in order to make a groove which shall be engaged by sliding from the tip to the base of the pliers jaw with a tapered part allowing locking of the removable jaw by sticking, and such also that longitudinal locking is obtained from a break (9) of the jaw on which lug (13) of the corresponding removable jaw stops and such also that longitudinal locking is obtained from a tapered and flexible part, located at the base of the removable jaw and with a stamping (14) at its end which is to be applied on a corresponding stamping (8) located at the base of the pliers jaws and thus ensuring locking by means of the pliability of this tapered part.

2. Hand pliers according to claim 1 with following characteristic: stamping of the removable jaws is sunk stamping (14) which is applied to the embossing (8) of the stamping made on the pliers jaws.
